# EUROPÄISCHE PATENTSCHRIFT

(11) **EP 2 050 538 B1**
(45) Veröffentlichungstag und Bekanntmachung des Hinweises auf die Patenterteilung: **15.09.2010**
(21) Anmeldenummer: 08166414.6
(22) Anmeldetag: 13.10.2008
(51) Int. Cl.: B24B 7/18, B24D 15/00, B24B 55/10

(54) **Vorrichtung zum Schleifen von Gipskartonwänden**
Device for grinding plasterboard walls
Dispositif de ponçage de parois en Placoplatre

(30) Priorität: 19.10.2007 DE 102007050095
(43) Veröffentlichungstag der Anmeldung: 22.04.2009
(73) Patentinhaber: wolfcraft GmbH, 56746 Kempenich (DE)
(72) Erfinder: Zimmer, Jürgen, 56077 Koblenz (DE)
(74) Vertreter: Grundmann, Dirk

(56) Entgegenhaltungen:
- JP-A- 2005 271 188
- US-A- 5 007 206
- US-A- 5 428 865
- US-A1- 2007 184 765

## Beschreibung

Die Erfindung betrifft eine Vorrichtung gemäß Gattungsbegriff des Anspruches 1.

Eine derartige Vorrichtung wird von der US 5,428,865 beschrieben. Der Schleifpapierträger ist als Wanne ausgebildet, die von einem Deckel verschlossen ist. Der dadurch entstandene Hohlraum bildet eine Absaugkammer durch die durch Ansaugöffnungen in die Absaugkammer gelangter Schleifstaub durch eine Staubabsaugöffnung abgesaugt werden kann. Die Staubabsaugöffnung befindet sich im Deckel. Daran ist ein Schlauch angeschlossen, der die Absaugöffnung mit einem Rohr verbindet, welches auch als Handhabe verwendbar ist.

Die WO2006/075006 beschreibt ein Schleifgerät mit verschwenkbarem und abnehmbarem Griff. Die einzelnen Teile des Schleifgerätes sind über Klipsverbindungen miteinander verbunden.

Die US 4,885,876 beschreibt ein Schleifgerät mit gegenüber einer Grundplatte schwenkbarem Griff.

Die WO 2006/105637 A1 beschreibt ein Schleifgerät mit Griff und verschieden geformten Schleifkörpern, die bausatzartig miteinander verklipsbar sind.

Die US 6,296,558 B1 beschreibt ein mehrteiliges Schleifwerkzeug, bei dem Griffteil und Schleifkörper miteinander verbunden sind.

Die US 4,779,385 beschreibt ein Schleifgerät mit einem U-förmigen Griff.

Die US 5,007,206 beschreibt ein Handschleifgerät, bei dem eine Staubabsaugung durch den Griff stattfinden soll.

Handschleifgeräte mit Griff und im Griff integrierte Absaugeinrichtungen beschreiben auch die US 5,245,797 sowie US 5,283,988.

Die DE 199 33 887 A1 beschreibt ein Handschleifgerät mit einem Schleifkissen und einem darunter angeordnetem Schleifbelag.

Ein kastenförmiges Schleifgerät mit integrierter Absaugkammer beschreibt die DE 297 06 298 U1.

Der Erfindung liegt die Aufgabe zugrunde ein einfach zu handhabendes Schleifwerkzeug, insbesondere zum Schleifen von Gipskartonwänden anzugeben, welches mit und ohne Absaugeinrichtung verwendbar ist.

Gelöst wird die Aufgabe durch die in den Ansprüchen angegebene Erfindung.

Zunächst und im Wesentlichen ist vorgesehen, dass die Staubabsaugöffnung von einer Seitenwand ausgebildet ist. Zufolge dieser Ausgestaltung ist die Staubabsaugöffnung Teil der lösbar am Deckel befestigten Wanne. Bevorzugt ist eine Absaugplatte materialeinheitlicher Bestandteil der die Seitenwände ausbildenden Wanne, wobei die Seitenwände jeweils eine Stufe ausbilden, die in Richtung des Innenraumes der Absaugkammer gerichtet ist, so dass der Rand des Deckels darauf aufliegt. Die Absaugplatte ist bevorzugt lösbar am Deckel befestigt, so dass der Deckel eine Schleifplatte bilden kann. Hierzu befindet sich unterhalb des Deckels eine Gummiplatte, auf der das Schleifpapier aufliegen kann, wenn lediglich die den Deckel bildende Schleifplatte als Schleifgerät verwendet werden soll. Dieses bevorzugt mit verschiedenartigen Handhaben kombinierbare Grundwerkzeug kann mit einfachen Mitteln zu einem Schleifgerät mit Absaugkammer umgerüstet werden. Hierzu muss die als Kunststoffwanne ausgebildete Absaugplatte unter die Schleifplatte gebracht werden. Zwischen dem Boden der Wanne und der Schleifplatte befindet sich ein Abstandsfreiraum, der die Absaugkammer ausbildet. Die Ansaugöffnung befindet sich bevorzugt an einer Schmallängsseite. Die Absaugplatte trägt an ihrer Unterseite ebenfalls eine Gummiplatte, auf der das Schleifpapier aufliegt. Das Schleifpapier ist mittels Klemmbacken an der Schleifplatte, die den Deckel der Absaugkammer bildet, befestigt. Das die Absaugplatte unterspannende Schleifpapier hält die Absaugplatte an der Schleifplatte. Um die Schleifplatte auch bei entferntem Schleifpapier sicher an der Ansaugplatte zu halten, sind Halteklammern vorgesehen. Diese sind an der Absaugplatte befestigt und können über den Rand der Schleifplatte geklipst werden. Die Handhabe bildet einen Befestigungssockel aus, der sich zwischen zwei Verbindungsstellen erstreckt. Der Befestigungssockel kann auch als Bügel ausgebildet sein, so dass die beiden Bügelenden an den beiden Befestigungsstellen mit der Oberseite der Schleifplatte verbunden sind. In einer weiteren Ausgestaltung der Handhabe ist vorgesehen, dass diese ein insbesondere kardanisch gelagertes Anschlussstück, für einen Stiel, trägt. Ein Ende des Befestigungssockels kann ein Einsteckende ausbilden, das in einem Einsteckschaft auf der Oberseite der Schleifplatte eingesteckt ist. Das diesem Einsteckende gegenüberliegende Ende kann mit einem Riegel an der Schleifplatte verbunden werden. Bevorzugt handelt es sich bei dem Riegel um einen Schwenkriegel, der eine Rastlasche in einer Raststellung blockiert. Die seitliche Staubansaugöffnung kann mit einem Absaugrüssel verbunden sein, der mit einer Anschlussmuffe an ein Staubabsauggerät angeschlossen werden kann. Der Boden der Absaugkammer besitzt eine Vielzahl von im Wesentlichen gleichmäßig über die Bodenfläche verteilte Ansaugöffnungen. Diese Ansaugöffnungen fluchten mit Ansaugöffnungen der Gummiplatte, die sich unterhalb der Absaugplatte befindet.

Nachfolgend wird die Erfindung anhand von Ausführungsbeispielen erläutert. Es zeigen:
- Figur 1: eine Explosionsdarstellung einer Schleifvorrichtung,
- Figur 2: die Seitenansicht der Schleifvorrichtung,
- Figur 3: die Draufsicht auf die Schleifvorrichtung,
- Figur 4: eine perspektivische Draufsicht auf die Schleifvornchtung,
- Figur 5: einen Schnitt gemäß der Linie V-V in Figur 2,
- Figur 6: einen Schnitt gemäß der Linie VI-VI in Figur 3,
- Figur 7: einen Schnitt gemäß der Line VII-VII in Figur 3,
- Figur 8: die Handhabe in einer perspektivischen Darstellung,
- Figur 9: die Schleifplatte in einer perspektivischen Darstellung, und
- Figur 10: eine alternative Handhabe in einer perspektivischen Darstellung.

Die in der Figur 1 explosionsartig und in Figur 9 gesondert dargestellte Schleifplatte 2 bildet das Grundgerät der Vorrichtung des Ausführungsbeispiels. Die Schleifplatte 2 besteht aus einer rechteckigen Grundplatte mit versteiftem Längsrand aus Kunststoff. Auf der Unterseite der Kunststoffplatte befindet sich eine Weichgummiplatte 43. Die Weichgummiplatte 43 erstreckt sich über die gesamte Unterseite der Schleifplatte 2 und dient als weiche Auflage für ein Schleifpapier, welches unter die Gummiplatte 43 spannbar ist.

Das nicht dargestellte Schleifpapier kann mittels zweier Klemmbacken 13 gefesselt werden. Die Klemmbacken 13 werden von jeweils zwei Klemmbackenträgern 17 gehalten. Die Klemmbackenträger 17 sind materialeinheitliche Fortsätze der Schleifplatte 2 und ragen zur Oberseite ab. An ihren Enden sind Lagerachsen 18 vorgesehen, um die die Klemmbacke 13 schwenkbar ist. Mittels einer von einer Schenkelfeder gebildeten Klemmbackenfeder 19 werden die Klemmbacken 13 in der Klemmstellung gehalten.

Jeweils in der Nähe der Klemmbacken 13 befinden sich Verbindungsstellen 25, 29 zur Fesselung eines Handgriffs 10' oder einer Betätigungshandhabe 10. Eine erste Befestigungsstelle wird von einem U-förmigen Einsteckschacht 25 ausgebildet, in den das Einsteckende 26 der Handhabe 10 bzw. des Handgriffs 10' einsteckbar ist. Die andere Befestigungsstelle wird von einem Fesselungsvorsprung 29 ausgebildet, der in eine Einstecköffnung 30 der Handhabe 10 bzw. des Handgriffs 10' einsteckbar ist. Vom Fesselungsvorsprung 29 ragt eine Rastnase 36 ab, die in eine Rastaussparung 39 einer Rastlasche 37 der Handhabe 10 bzw. des Handgriffs 10' eintauchen kann. Vor der Rastlasche 37 befindet sich ein Schwenkriegel 27. Der Schwenkriegel 27 ist mit einer Drehachse 38 an Befestigungsböckchen der Schleifplatte 2 befestigt. Auf seiner zum Fesselungsvorsprung 29 hinweisenden Breitseite besitzt der Schwenkriegel 27 einen Haltevorsprung 32, der in der Verriegelungsstellung in einer Halteaussparung 31 eines Fesselungsfortsatzes 28 der Handhabe 10 bzw. des Griffs 10' einliegt. In seiner Verriegelungsstellung blockiert der Schwenkriegel 27 eine Verlagerung der Rastlasche 37 aus der Raststellung in Bezug auf die Rastnase 36.

Im Bereich des Fesselungsfortsatzes 28, der beim Handgriff 10' von einem Bügelschenkel ausgebildet ist, befinden sich aufeinander zu weisende Rastvorsprünge 40. Der Schwenkriegel 27 besitzt zugeordnete Rastschultern 41, die in der Verriegelungsstellung hinter den Rastvorsprüngen 40 liegen. Die Rastschultern 41 sind dort eingeklipst. In der Verriegelungsstellung liegt der Schwenkriegel 27 in flächiger Anlage an einer Seitenaußenwandung des Fesselungsfortsatzes 28 an. Wird der Schwenkriegel 27 aus dieser Anlagestellung weggeschwenkt, wobei die Rastschultern 41 die Rastvorsprünge 40 überwinden müssen, so wird eine Freigabestellung erreicht. In dieser Freigabestellung liegt der Haltevorsprung 32 nicht mehr in flächiger Anlage an der Außenwandung der Halteaussparung 31. Die Rastlasche 37 kann jetzt seitlich ausweichen, so dass die Rastnase 36 aus der Rastaussparung 39 austreten kann. Die den Fesselungsfortsatz 28 ausbildende Seite der Handhabe 10 bzw. des Griffs 10' kann jetzt von dem Fesselungsvorsprung 29 abgezogen werden. Anschließend kann das Einsteckende 26 aus dem Einsteckschaft 25 herausgezogen werden.

Die Handhabe 10 besitzt etwa mittig zwischen dem Fesselungsfortsatz 28 und dem Einsteckende 26 Kugellagerböckchen 34, zwischen denen ein kardanisches Gelenk in Form einer Lagerkugel 33 drehbeweglich eingespannt ist. An der Lagerkugel 33 ist ein Anschlussstück 35 für einen Stiel befestigt.

Die Handhabe 10 kann gegen einen Handgriff 10' ausgetauscht werden, der eine bügelartige Gestalt besitzt. Ein Bügelende des Handgriffs 10' bildet das Einsteckende 26 und das andere Bügelende die Einstecköffnung 30 aus, die auf den Fesselungsvorsprung 29 aufsteckbar ist.

Unter die Weichgummiplatte 43 der Schleifplatte 2 kann eine Absaugplatte 1 geklemmt werden. Die Absaugplatte 1 besitzt die Form einer Wanne. Sie besitzt einen Boden 8, der eine Vielzahl von im Wesentlichen gleichmäßig verteilter Ansaugöffnungen 9 aufweist. Der Boden 8 ist ringsherum von Seitenwänden 4, 5, 6, 7 umgeben. Eine Längsseitenwand 4 bildet eine Staubabsaugöffnung 14 aus, die mit einem Absaugrüssel 15 verbunden ist, der an seinem Ende eine Anschlussmuffe 16 trägt. Etwa auf halber Höhe erstreckt sich parallel zu jeder der vier Seitenwände 4, 5, 6, 7 eine Stufe 11. Die Stufe 11 liegt auf der zur Absaugkammer 3 hinweisenden Seite der Seitenwände 4, 5, 6, 7. Im zusammengebautem Zustand liegt auf der Stufe 11 der Rand der Gummiplatte 43 der Schleifplatte 2 auf.

Etwa mittig besitzen die Längsseitenwände 4, 5 Aussparungen, in denen um Achsstummel 21 schwenkbar Halteklammern 20 gelagert sind. Die Halteklammern 20 bilden Hakenenden 23 aus, die über die Randverstärkungen der Schleifplatte 2 gehakt werden können, um die Schleifplatte 2 fest an die Absaugplatte 1 zu fesseln. Um die Halteklammern 20 in diese Rastposition zu bringen bzw. aus der Rastposition zu lösen, besitzen die Halteklammern 20 Betätigungszungen 24.

Auf der Unterseite der Absaugplatte 1 befindet sich ebenfalls eine Gummiplatte 42 zur Auflage auf einem Schleifpapierstreifen, dessen Enden von den Klammbacken 13 gehalten werden.

Die Vorrichtung zum Schleifen von Gipskartonwänden ist somit geeignet, sowohl als Schleifgerät mit als auch ohne Absaugplatte 1 verwendet zu werden. Die Schleifplatte 2 kann wahlweise mit verschiedenen Handhaben 10',10 kombiniert werden.

## Patentansprüche

1. Vorrichtung zum Schleifen, insbesondere von Gipskartonwänden mit einem im Wesentlichen die Form eines flachen Quaders aufweisenden Schleifpapierträger (1), der eine mit einer Stauabsaugöffnung (14) versehene Absaugkammer (3) aufweist, die zu den Schmalseiten hin durch Seitenwände (4, 5, 6, 7), zur Breitseite des Schleifpapierträgers (1) hin durch einen Ansaugöffnungen (9) aufweisenden Boden (8) und zur gegenüberliegenden Breitseite des Schleifpapierträgers (1) hin durch einen eine Betätigungshandhabe (10, 10') tragenden Deckel (2) begrenzt ist, wobei der Boden (3) Bestandteil einer die Seitenwände (4, 5, 6, 7) ausbildenden Wanne ist, die lösbar am Deckel (2) befestigt ist, **dadurch gekennzeichnet, dass** die Staubabsaugöffnung (14) von einer Seitenwand (4) ausgebildet ist.

2. Vorrichtung nach Anspruch 1, **dadurch gekennzeichnet, dass** der Boden (3) materialeinheitlicher Bestandteil der Wanne ist, wobei die Seitenwände (4, 5, 6, 7) jeweils eine absaugkammereinwärtsgerichtete Stufe (11) ausbilden, auf denen der Rand des Deckels (2) aufliegt.

3. Vorrichtung nach einem der vorhergehenden Ansprüche, **dadurch gekennzeichnet, dass** der Schleifpapierträger (1) eine Absaugplatte aus Kunststoff aufweist.

4. Vorrichtung nach einem der vorhergehenden Ansprüche, **dadurch gekennzeichnet, dass** die Handhabe ein insbesondere kardanisch gelagertes Anschlussstück (35) für einen Stiel aufweist.

5. Vorrichtung nach einem der vorhergehenden Ansprüche dass der Deckel eine Schleifplatte (2) ausbildet, die auf ihrer Unterseite eine Gummiplatte (43) aufweist.

6. Vorrichtung nach einem der vorhergehenden Ansprüche, **dadurch gekennzeichnet, dass** die Griffhandhabe (10, 10') austauschbar mit der Schleifplatte (2) verbunden ist.

7. Vorrichtung nach einem der vorhergehenden Ansprüche, **dadurch gekennzeichnet, dass** die Griffhandhabe (10, 10') mit einem Schwenkriegel (27) an der Schleifplatte (2) gefesselt ist.

8. Vorrichtung nach einem der vorhergehenden Ansprüche, **dadurch gekennzeichnet, dass** die Absaugplatte (1) mit Halteklammern (20) an der Schleifplatte (2) befestigt ist.

9. Vorrichtung nach einem der vorhergehenden Ansprüche, **dadurch gekennzeichnet, dass** die Wanne mit Halteklammern (20) am Deckel (2) befestigt ist.

10. Vorrichtung nach einem der vorhergehenden Ansprüche, **dadurch gekennzeichnet, dass** die an der Unterseite der Schleifplatte (2) befestigte Gummiplatte (43) mit ihrem Rand auf der Stufe (11) aufliegt.

11. Vorrichtung nach einem der vorhergehenden Ansprüche, **dadurch gekennzeichnet, dass** die Handhabe (10) einen Befestigungssockel (45) ausbildet, der sich zwischen zwei Verbindungsstellen (25, 29) erstreckt.

12. Vorrichtung nach einem der vorhergehenden Ansprüche, **gekennzeichnet durch** vom Boden (8) abragende Stützstege (12), auf denen sich die Schleifplatte (2) insbesondere unter Zwischenlage der Gummiplatte (43) abstützt.

13. Vorrichtung nach einem der vorhergehenden Ansprüche, **gekennzeichnet durch** an zwei sich gegenüberliegenden Rändern der Schleifplatte (2) angeordnete Klammbacken (13) zum Einklemmen jeweils eines Endabschnittes eines an der Gummiplatte (43) der Schleifplatte (2) oder an der Gummiplatte (42) der Absaugplatte (1) anliegenden Schleifpapiers.

## Claims

1. Rubbing device, in particular for rubbing gypsum plaster walls, comprising an abrasive paper carrier (1) which is substantially in the shape of a planar rectangular solid and has a suction chamber (3) which is provided with a dust suction opening (14) and which is delimited towards the narrow sides by side walls (4, 5, 6, 7), towards the broad side of the abrasive paper carrier (1) by a base (8) comprising suction openings (9), and towards the opposite broad side of the abrasive paper carrier (1) by a cap (2) supporting an actuating handle (10, 10'), the base (3) being a component of a trough, which forms the side walls (4, 5, 6, 7) and is detachably fixed to the cap (2), **characterised in that** the dust suction opening (14) is formed by a side wall (4).

2. Device according to claim 1, **characterised in that** the base (3) is a materially integral component of the trough, the side walls (4, 5, 6, 7) each forming a step (11) which is directed towards the interior of the suction chamber and on which the edge of the cap (2) lies.

3. Device according to any one of the preceding claims, **characterised in that** the abrasive paper carrier (1) comprises a suction plate made of plastics material.

4. Device according to any one of the preceding claims, **characterised in that** the handle comprises a connector (35), in particular mounted on gimbals, for a shaft.

5. Device according to any one of the preceding claims, **characterised in that** the cap forms a rubbing plate (2) which comprises a rubber sheet (43) on the underside thereof.

6. Device according to any one of the preceding claims, **characterised in that** the grip handle (10, 10') is connected to the rubbing plate (2) in such a way as to be replaceable.

7. Device according to any one of the preceding claims, **characterised in that** the grip handle (10, 10') is fastened to the rubbing plate (2) by a swing bolt (27).

8. Device according to any one of the preceding claims, **characterised in that** the suction plate (1) is fixed to the rubbing plate (2) by holding clamps (20).

9. Device according to any one of the preceding claims, **characterised in that** the trough is fixed to the cap (2) by holding clamps (20).

10. Device according to any one of the preceding claims, **characterised in that** the edge of the rubber plate (43) fastened to the underside of the rubbing plate (2) lies on the step (11).

11. Device according to any one of the preceding claims, **characterised in that** the handle (10) forms a fastening socket (45) which extends between two connection points (25, 29).

12. Device according to any one of the preceding claims, **characterised by** support webs (12) which project from the base (8) and on which the rubbing plate (2) is supported, in particular with the rubber plate (43) being interposed.

13. Device according to any one of the preceding claims, **characterised by** two clamping jaws (13), arranged at two mutually opposed edges of the rubbing plate (2) and each for clamping an end portion of an abrasive paper lying on the rubber plate (43) of the rubbing plate (2) or on the rubber plate (42) of the suction plate (1).

## Revendications

1. Dispositif de meulage, en particulier de parois de placoplâtre, avec un support de papier émeri (1) présentant sensiblement la forme d'un parallélépipède plat, qui présente une chambre d'aspiration (3) équipée d'une ouverture d'aspiration de poussière (14), qui est délimitée vers les petits côtés par des parois latérales (4, 5, 6, 7), vers le côté large du support de papier émeri (1) par un fond (8) présentant des ouvertures d'aspiration (9) et vers le côté large opposé du support de papier émeri (1) par un couvercle (2) portant une manette d'actionnement (10, 10'), dans lequel le fond (3) fait partie d'un auget formant les parois latérales (4, 5, 6, 7), qui est fixée de manière détachable sur le couvercle (2), **caractérisé en ce que** l'ouverture d'aspiration de poussière (14) est formée par une paroi latérale (4).

2. Dispositif selon la revendication 1, **caractérisé en ce que** le fond (3) est une partie venue de matière de l'auget, dans lequel les parois latérales (4, 5, 6, 7) forment respectivement un gradin (11) dirigé vers l'intérieur de la chambre d'aspiration, sur lequel repose le bord du couvercle (2).

3. Dispositif selon l'une quelconque des revendications précédentes, **caractérisé en ce que** le support de papier émeri (1) présente une plaque d'aspiration constituée d'un matériau synthétique.

4. Dispositif selon l'une quelconque des revendications précédentes, **caractérisé en ce que** la manette présente un raccord (55) monté en particulier à la Cardan pour un manche.

5. Dispositif selon l'une quelconque des revendications précédentes, **caractérisé en ce que** le couvercle forme une plaque de meulage (2) qui présente une plaque de caoutchouc (43) sur sa face inférieure.

6. Dispositif selon l'une quelconque des revendications précédentes, **caractérisé en ce que** la manette de préhension (10, 10') est raccordée de manière échangeable à la plaque de meulage (2).

7. Dispositif selon l'une quelconque des revendications précédentes, **caractérisé en ce que** la manette de préhension (10,10') est fixée avec un verrou pivotant (27) sur la plaque de meulage (2).

8. Dispositif selon l'une quelconque des revendications précédentes, **caractérisé en ce que** la plaque d'aspiration (1) est fixée avec des étriers de retenue (20) sur la plaque de meulage (2).

9. Dispositif selon l'une quelconque des revendications précédentes, **caractérisé en ce que** l'auget est fixé avec des étriers de retenue (20) sur le couvercle (2).

10. Dispositif selon l'une quelconque des revendications précédentes, **caractérisé en ce que** la plaque de caoutchouc (43) fixée sur la face inférieure de la plaque de meulage (2) repose avec son bord sur le gradin (11).

11. Dispositif selon l'une quelconque des revendications précédentes, **caractérisé en ce que** la manette (10) forme un socle de fixation (45) qui s'étend entre deux points de raccordement (25, 29).

12. Dispositif selon l'une quelconque des revendications précédentes, **caractérisé par** des nervures d'appui (12) dépassant du fond (8), sur lesquelles la plaque de meulage (2) s'appuie en particulier en intercalant la plaque de caoutchouc (43).

13. Dispositif selon l'une quelconque des revendications précédentes, **caractérisé par** des mâchoires de serrage (13) ménagées sur deux bords opposés de la plaque de meulage (2) afin de serrer respectivement une section d'extrémité d'un papier émeri appliqué sur la plaque de caoutchouc (43) de la plaque de meulage (2) ou sur la plaque de caoutchouc (42) de la plaque d'aspiration (1).
